# EUROPÄISCHE PATENTSCHRIFT

(11) **EP 1 943 148 B1**
(45) Veröffentlichungstag und Bekanntmachung des Hinweises auf die Patenterteilung: **08.04.2009**
(21) Anmeldenummer: 06793312.7
(22) Anmeldetag: 07.09.2006
(51) Int. Cl.: B65B 35/08, B65B 5/10, B65B 9/04

(54) **VORRICHTUNG ZUR BEFÜLLUNG EINES BLISTERSTRANGS MIT FÜLLGUT**
APPARATUS FOR FILLING A BLISTER STRAND WITH CONTENTS
SYSTEME POUR REMPLIR UNE LIGNE ALVEOLEE D'UNE MATIERE DE REMPLISSAGE

(30) Priorität: 27.09.2005 DE 102005046049
(43) Veröffentlichungstag der Anmeldung: 16.07.2008
(73) Patentinhaber: ROBERT BOSCH GMBH, 70442 Stuttgart (DE)
(72) Erfinder: HAARER, Rolf, 73650 Winterbach (DE); BECK, Martin, 73655 Pluederhausen (DE)
(86) Internationale Anmeldenummer: PCT/EP2006/066114
(87) Internationale Veröffentlichungsnummer: WO 2007/036416

(56) Entgegenhaltungen:
- DE-A1- 10 026 331
- DE-A1- 10 346 841

## Beschreibung

### Stand der Technik

Die Erfindung betrifft eine Vorrichtung zur Befüllung eines Blisterstrangs mit Füllgut nach der im Oberbegriff des Patentanspruches 1 näher definierten Art.

Eine derartige Vorrichtung ist aus der DE 103 46 841 A1 bekannt. Diese bekannte Vorrichtung weist zum Einsortieren von Gegenständen, z. B. von pharmazeutischen Produkten wie Tabletten, in Näpfe einer Packstoffbahn ein endlos umlaufendes Sortierband auf, welches mit Aufnahmen für die Tabletten, welche aus einer Speicher- und Abgabeeinrichtung abgegeben werden, ausgebildet ist. Das Sortierband und die Packstoffbahn sind zueinander in ihrem Lauf synchronisiert, wobei an einer Übergabestelle die Aufnahmen des Sortierbandes in Überdeckung mit den Näpfen der Packstoffbahn gelangen und die in den Aufnahmen enthaltenen Gegenstände an die Näpfe der Packstoffbahn übergeben werden.

Obgleich eine derartige Vorrichtung mit einer geringen Fehlerquote betrieben werden kann, können im Betrieb immer wieder Fehlbefüllungen von Aufnahmen eintreten, wie z. B. eine ausbleibende Befüllung oder eine Befüllung mit einem beschädigten Füllgut wie einer zerbrochenen Tablette.

Üblicherweise werden die Näpfe der Packstoffbahn vor deren Versiegelung mit einer Sensoreinrichtung auf ordnungsgemäße Befüllung geprüft, so dass von der Packstoffbahn abgetrennte Blisterstreifen mit einer fehlerhaften Befüllung anschließend ausgeschieden werden. Die ausgeschiedenen Blisterstreifen werden je nach Beschaffenheit und Wertigkeit ihres Inhalts entweder entsorgt oder in aufwändiger Weise entpackt, so dass die in den fehlerhaften Blisterstreifen enthaltenden Produkte wieder eine Neuverpackung zugeführt werden können. In jedem Fall führt die Ausscheidung von teilbefüllten oder mit fehlerhaften Produkten befüllten Blisterstreifen zu einer zum Teil erhebliche Produktverteuerung.

Es ist Aufgabe der vorliegenden Erfindung, eine Vorrichtung der eingangs genannten Art bereitzustellen, mit der der Anfall von fehl- oder teilbefüllten Blisterstreifen möglichst vermieden wird.

### Vorteile der Erfindung

Die Erfindung sieht bei einer eingangs genannten Vorrichtung vor, dass vor der Übergabe des Füllguts von dem Sortierband an den Blisterstrang eine Sensoreinrichtung zur Überwachung der Befüllung der Aufnahmen des Sortierbandes und nachgeordnet eine Ausscheideklappe, welche die Aufnahmen des Sortierbandes mit ihrer offenen Seite passieren, angeordnet sind, wobei die Sensoreinrichtung und die Ausscheideklappe derart über eine Steuereinrichtung verknüpft sind, dass bei Erkennen einer Fehlbefüllung einer Aufnahme des Sortierbandes durch die Sensoreinrichtung eine Öffnung der Ausscheideklappe so lange erfolgt, bis die Anzahl von Aufnahmen die Ausscheideklappe passiert hat, die der Anzahl von Näpfen eines aus dem Blisterstrang abzutrennenden, mit Füllgut der fehlbefüllten Aufnahme zu befüllenden Blisterstreifens entspricht.

Die erfindungsgemäße Vorrichtung hat somit den Vorteil, dass bei Erkennen einer Fehlbefüllung bereits vor der Produktübergabe an den Blisterstrang so viele befüllte Aufnahmen entleert werden, dass an dem Blisterstrang ein vollständiger Leer-Blisterstreifen erzeugt wird. Wenn der befüllte Blisterstrang einer Blisterstreifenstanze zur Unterteilung in Blisterstreifen mit z. B. zehn oder zwölf Napfreihen geführt wird, wird nunmehr vorteilhafterweise statt eines teilbefüllten Blisters ein Leer-Blister ausgestanzt, dessen Ausscheidung hinsichtlich der Kosten vernachlässigbar ist, da von der Ausscheidung nicht das Füllgut betroffen ist.

Mit der erfindungsgemäßen Vorrichtung tritt somit kein Verlust an Füllgut auf bzw. es ist keine aufwändige Entpackung von Füllgut aus teilbefüllten Blisterstreifen vonnöten.

In einfacher Weise kann sich unterhalb der Ausscheideklappe eine sich quer zur Förderrichtung des Sortierbandes erstreckende Ausscheiderinne befinden, welche von der Ausscheideklappe in deren geschlossenen Zustand abgedeckt wird. Beispielsweise über einen Schieber kann die Ausscheiderinne entleert werden und die darin befindlichen Produkte können wieder einer Neuverpackung zugeführt werden.

Die Ausscheideklappe kann sowohl in Längsrichtung wie in Querrichtung des Sortierbandes verschiebbar angeordnet sein, wobei es aus Bauraumgründen vorteilhaft ist, wenn die Ausscheideklappe bei ihrer Öffnungs- und Schließbewegung in Förderrichtung des Sortierbandes verschoben wird und hierzu mit einem Antriebszylinder gekoppelt ist.

Die erfindungsgemäße Vorrichtung kann einbahnig oder mehrbahnig ausgebildet sein, wobei jede Bahn der Breite eines zu befüllenden Blisterstreifens entspricht. Bei einer mehrbahnigen Ausgestaltung ist es vorteilhaft, wenn jeweils eine unabhängig ansteuerbare Ausscheideklappe für jede Bahn vorgesehen ist. Damit wird eine blisterstreifenbezogene Einzelausscheidung von Füllgut ermöglicht.

In weiterer Ausgestaltung der erfindungsgemäßen Vorrichtung ist es vorteilhaft, wenn die Ausscheideklappe mit einem variablen Öffnungshub beaufschlagbar ist, da dann die Ausscheidung auf die entsprechende Produktgröße eingestellt werden kann.

Weitere Vorteile und vorteilhafte Weiterbildungen der Vorrichtung nach der Erfindung sind der Beschreibung, der Zeichnung und den Patentansprüchen entnehmbar.

### Zeichnung

Ein bevorzugtes Ausführungsbeispiel einer Vorrichtung zur Befüllung eines Blisterstreifens mit Füllgut ist in der Zeichnung schematisch vereinfacht dargestellt und wird in der nachfolgenden Beschreibung näher erläutert. Es zeigen:
Figur 1 eine Vorrichtung zur Befüllung eines Blisterstrangs mit einem Sortierband zugeordneten Ausscheideklappen in geschlossenem Zustand;
Figur 2 die Vorrichtung der Figur 1 mit einer Ausscheideklappe in geöffnetem Zustand; und
Figur 3 eine vereinfachte perspektivische Ansicht der Ausscheideklappe der Vorrichtung nach Figur 1 und Figur 2 in geöffnetem Zustand in Alleinstellung.

### Beschreibung des Ausführungsbeispiels

In den Figuren 1 und 2 ist eine Vorrichtung 1 zur Befüllung eines Blisterstrangs 5 mit Füllgut 4 in Form von pharmazeutischen Produkten wie Tabletten oder Süßwaren wie Kaugummi dargestellt, wobei der Blisterstrang 5 jeweils in einer Reihe angeordnete Näpfe 6 in einer Endlosbahn aufweist, aus der in einem späteren Stanzverfahren Blisterstreifen einer bestimmten Länge abgetrennt werden.

Zur Befüllung des Blisterstrangs 5 weist die Vorrichtung 1 ein um Umlenkrollen 12, 13, 14 geführtes, endloses Sortierband auf, wobei neben den gezeigten Umlenkrollen eine für einen gewünschten Bandverlauf erforderliche Anzahl weiterer Umlenkrollen vorgesehen werden kann.

Durch die Anordnung der Umlenkrollen 12, 13, 14 ergeben sich unterschiedliche Streckenabschnitte 16, 17, 18 für das Sortierband 2, wobei in einem ersten Streckenabschnitt 16 das Füllgut 4 aus einer Speicher- und Abgabeeinrichtung 20 auf das Sortierband 2 abgegeben wird und dort unterstützt durch eine Rüttelung des Sortierbandes 2 durch eine Schwingeinrichtung 22 in napfartige Aufnahmen 3 des Sortierbandes 2 gelangt.

Die Aufnahmen 3 des aus kostengünstigem, thermoverformbarem Kunststoffmaterial gebildeten Sortierbandes 2 entsprechen in ihrer Anordnung der Anordnung der Näpfe 6 des Blisterstrangs 5.

Nach Umlenkung durch die erste Umlenkrolle 12, mit der das Sortierband 2 wie auch mit den weiteren Umlenkrollen 13, 14 über Mitnehmer 21 in Eingriff steht, wird das Sortierband 2 in einem zweiten Streckenabschnitt 17 senkrecht zum Blisterstrang 5 bis zur zweiten Umlenkrolle 13 geführt, von der ab das Sortierband 2 mit den befüllten Aufnahmen 3 in einem eine Schräge beschreibenden dritten Streckenabschnitt 18 entgegen einer Füllgutübergabestelle an den Blisterstrang 5 im Bereich der dritten Umlenkrolle 14 geführt wird.

Um ein seitliches Herabfallen des Füllguts 4 am Sortierband 2 bei dessen senkrechter Führung oder "Über-Kopf"-Führung im Bereich der zweiten Umlenkrolle 13 zu verhindern, sind an dem Sortierband 2 Haltebleche 23 angeordnet, die bis an das Sortierband 2 heranreichen.

Im Bereich des senkrechten Streckenabschnittes 17 ist eine als Kamera ausgebildete optische Sensoreinrichtung 9 angeordnet, welche die Befüllung der Aufnahmen 3 des Sortierbandes 2 mit Füllgut prüft und das entsprechende Informationssignal an eine Steuereinrichtung 10 ausgibt.

Nachgeordnet sind im Bereich des schrägen Streckenabschnittes 18 Ausscheideklappen 7 flächenparallel zu dem vorliegend dreibahnigen Sortierband 2 angeordnet, welche im geschlossenen Zustand Teil der Haltefläche 23 zum Halten des Füllguts 4 in den Aufnahmen 3 des Sortierbandes 2 sind.

Unter den Ausscheideklappen 7 ist eine Ausscheiderinne 8 quer zur Förderrichtung des Sortierbandes 2 angeordnet, wobei in der Ausscheiderinne 8 befindliches Gut durch einen Schieber 24 ausgefördert werden kann.

Die Ausscheideklappen 7 sind bei der gezeigten Ausführung in Förderrichtung des Sortierbandes 2 verschiebbar angeordnet, wobei jede Ausscheideklappe 7 im Querschnitt L-förmig ausgeführt ist und mit einem sich von dem Sortierband 2 weg erstreckenden L-Schenkel mit einem Antriebszylinder 15 verbunden ist, der von einem elektrohydraulischen Antriebsmotor 25 angetrieben ist.

Der Antriebsmotor 25 ist mit der Steuereinheit 10, an der die Informationen der optischen Sensoreinrichtung 9 eingehen, verbunden und wird von der Steuereinheit 10 derart angesteuert, dass die Ausscheideklappe 7 bei ordnungsgemäßer Befüllung der Aufnahmen 3 geschlossen ist, womit die Aufnahmen 3 des Sortierbandes 2 mit ihrer offenen Seite und dem darin angeordneten Füllgut 4 die Ausscheideklappe 7 gleich einem Halteblech passieren können.

Wenn die Sensoreinrichtung 9 eine Fehlbefüllung einer Aufnahme 3.1 feststellt, in dem z. B. eine leere Aufnahme oder einer teilbefüllte Aufnahme detektiert wird, wird die Ausscheideklappe 7 durch Verschiebung des Antriebszylinders 15 in eine die Ausscheiderinne 8 freigebende Öffnungsbewegung versetzt und so lange in geöffnetem Zustand gehalten, bis die Anzahl von Aufnahmen 3 die geöffnete Ausscheideklappe 7 passiert hat, die der Anzahl von Näpfen 6 eines aus dem Blisterstrang 5 abzutrennenden, mit Füllgut der fehlbefüllten Aufnahme 3.1 zu befüllenden Blisterstreifens entspricht.

Die in den diesem Blisterstreifen zugeordneten Aufnahmen befindlichen Füllgutprodukte 4 fallen entsprechend in die Ausscheiderinne 8, so dass an der Übergabestelle zwischen dem Sortierband 2 und dem Blisterstrang 5 leere Aufnahmen 3 in Überdeckung mit Näpfen 6 des Blisterstrangs 5 gelangen und somit ein leerer Blisterstreifen bei einer nachgeordneten Stanzung von Blisterstreifen aus dem Blisterstrang 5 erzielt wird.

Sobald die dem vorgesehenen Blisterstreifenstrang entsprechende Anzahl an Reihen von Aufnahmen 3 die geöffnete Ausscheideklappe 7 bzw. die Ausscheiderinne 8 passiert hat, wird die Ausscheideklappe 7 durch eine lineare Schließbewegung in eine die Ausscheiderinne 8 überdeckende Stellung verfahren. Zur genaueren Führung der Ausscheideklappe 7 ist diese jeweils an eine Schienenführung 19 gekoppelt.

Der Öffnungshub der Ausscheideklappe 7 ist bei der gezeigten Ausführung variabel, so dass die Füllgutausscheidung auf die entsprechende Füllgutgröße eingestellt werden kann.

Wie insbesondere der Figur 3 zu entnehmen ist, ist bei der gezeigten Vorrichtung 1 eine mehrbahnige Befüllung von Blisterstreifen vorgesehen, d. h. die parallele Befüllung mehrerer Blisterstreifen nebeneinander.

Wie weiterhin der Figur 3 zu entnehmen ist, sind für drei Bahnen 26, 27, 28 von zu erzeugenden Blisterstreifen jeweils eine Ausscheideklappe 7 vorgesehen, wobei die den unterschiedlichen Bahnen 26, 27, 28 zugeordneten Ausscheideklappen 7 unabhängig voneinander durch die Steuereinheit 10 ansteuerbar sind und jeweils einen separaten Antriebsmotor 25 aufweisen. Somit ist für jede Bahn eine Einzelausscheidung von Füllgut und die Erzeugung leerer Blisterstreifen möglich, so dass nach einer Versiegelung der Blisterstreifen nur vollständig befüllte oder leere Blisterstreifen ausgegeben werden.

## Patentansprüche

1. Vorrichtung zur Befüllung eines Blisterstrangs (5) mit Füllgut (4), insbesondere mit pharmazeutischen Produkten wie Tabletten oder ähnlichem, mit einer Speicher- und Abgabeeinrichtung (20), aus der das Füllgut (4) in Aufnahmen (3) eines Sortierbandes (2) abgegeben werden, wobei das Sortierband (2) und der Blisterstrang (5) derart zueinander geführt sind, dass bei einem Umlauf des Sortierbandes (2) dessen Aufnahmen (3) mit Näpfen (6) des Blisterstrangs (5) zur Übergabe des Füllguts (4) in Überdeckung gelangen, **dadurch gekennzeichnet, dass** vor der Übergabe des Füllguts (4) von dem Sortierband (2) an den Blisterstrang (5) eine Sensoreinrichtung (9) zur Überwachung der Befüllung der Aufnahmen (3) des Sortierbandes (2) und nachgeordnet eine Ausscheideklappe (7), welche die Aufnahmen (3) des Sortierbandes (2) mit ihrer offenen Seite passieren, angeordnet sind, wobei die Sensoreinrichtung (9) und die Ausscheideklappe (7) derart über eine Steuereinrichtung (10) verknüpft sind, dass bei Erkennen einer Fehlbefüllung einer Aufnahme (3.1) des Sortierbandes (2) durch die Sensoreinrichtung (9) eine Öffnung der Ausscheideklappe (7) so lange erfolgt, bis die Anzahl von Aufnahmen (3) die Ausscheideklappe (7) passiert hat, die der Anzahl von Näpfen (6) eines aus dem Blisterstrang (5) abzutrennenden, mit Füllgut (4) der fehlbefüllten Aufnahme (3.1) zu befüllenden Blisterstreifens entspricht.

2. Vorrichtung nach Anspruch 1, **dadurch gekennzeichnet, dass** die Ausscheideklappe (7) im geschlossenen Zustand eine sich quer zur Förderrichtung des Sortierbandes (2) erstreckende Ausscheiderinne (8) abdeckt.

3. Vorrichtung nach Anspruch 1 oder 2, **dadurch gekennzeichnet, dass** die Ausscheideklappe (7) mit einem Antriebszylinder (15) gekoppelt und bei ihrer Öffnungs- und Schließbewegung in Förderrichtung des Sortierbandes (2) verschoben wird.

4. Vorrichtung nach einem der Ansprüche 1 bis 3, **dadurch gekennzeichnet, dass** die Sensoreinrichtung als eine optische Sensoreinrichtung (9), insbesondere eine Kamera, ausgebildet ist.

5. Vorrichtung nach einem der Ansprüche 1 bis 4, **dadurch gekennzeichnet, dass** mehreren parallelen Bahnen (26, 27, 28) des Sortierbandes (2) jeweils eine unabhängig ansteuerbare Ausscheideklappe (7) zugeordnet ist.

6. Vorrichtung nach einem der Ansprüche 1 bis 5, **dadurch gekennzeichnet, dass** das Sortierband (2) als ein über mehrere Umlenkrollen (12, 13, 14) umlaufendes Endlosband ausgebildet ist.

7. Vorrichtung nach einem der Ansprüche 1 bis 6, **dadurch gekennzeichnet, dass** das Sortierband (2) aus thermoverformbarem Material gebildet ist.

## Claims

1. Apparatus for filling a blister strand (5) with contents (4), in particular with pharmaceutical products such as tablets or the like, having a storage and discharge arrangement (20) from which the contents (4) are discharged into holders (3) of a sorting belt (2), the sorting belt (2) and the blister strand (5) being guided in relation to one another such that, as the sorting belt (2) circulates, its holders (3) coincide with cavities (6) of the blister strand (5) in order for the contents (4) to be transferred, **characterized in that** arranged upstream of the location where the contents (4) are transferred from the sorting belt (2) to the blister strand (5) are a sensor device (9), for monitoring the filling of the holders (3) of the sorting belt (2), and, downstream of this, a separating-out flap (7), which the holders (3) of the sorting belt (2) pass by way of their open sides, it being the case that the sensor device (9) and the separating-out flap (7) are linked via a control device (10) such that, when the sensor device (9) detects incorrect filling of a holder (3.1) of the sorting belt (2), the separating-out flap (7) opens until such time as the number of holders (3) which corresponds to the number of cavities (6) of a blister strip which is to be separated off from the blister strand (5), and is to be filled with contents (4) from the incorrectly filled holder (3.1), has passed the separating-out flap (7).

2. Apparatus according to Claim 1, **characterized in that**, in the closed state, the separating-out flap (7) covers a separating-out channel (8) which extends transversely to the conveying direction of the sorting belt (2).

3. Apparatus according to Claim 1 or 2, **characterized in that** the separating-out flap (7) is coupled to a drive cylinder (15) and is displaced in the conveying direction of the sorting belt (2) as it is opened and closed.

4. Apparatus according to one of Claims 1 to 3, **characterized in that** the sensor device is designed as an optical sensor device (9), in particular a camera.

5. Apparatus according to one of Claims 1 to 4, **characterized in that** a plurality of parallel paths (26, 27, 28) of the sorting belt (2) are assigned a respective independently activatable separating-out flap (7).

6. Apparatus according to one of Claims 1 to 5, **characterized in that** the sorting belt (2) is designed as an endless belt which circulates over a plurality of deflecting rollers (12, 13, 14).

7. Apparatus according to one of Claims 1 to 6, **characterized in that** the sorting belt (2) is formed from thermoformable material.

## Revendications

1. Dispositif pour remplir une ligne d'alvéoles (5) d'une matière de remplissage (4), en particulier de produits pharmaceutiques tels que des comprimés ou similaires, comprenant un dispositif de stockage et de distribution (20), duquel la matière de remplissage (4) est distribuée dans des cavités (3) d'une bande de triage (2), la bande de triage (2) et la ligne d'alvéoles (5) étant guidées l'une vers l'autre de telle sorte qu'au cours d'un tour de la bande de triage (2), ses cavités (3) parviennent en coïncidence avec des boutons (6) de la ligne d'alvéoles (5) pour le transfert de la matière de remplissage (4), **caractérisé en ce qu'**avant le transfert de la matière de remplissage (4) de la bande de triage (2) à la ligne d'alvéoles (5), est disposé un dispositif de capteur (9) pour surveiller le remplissage des cavités (3) de la bande de triage (2), et après lui un volet de séparation (7), devant lequel passent les cavités (3) de la bande de triage (2) avec leur côté ouvert, le dispositif de capteur (9) et le volet de séparation (7) étant reliés par le biais d'un dispositif de commande (10) de telle sorte que lorsqu'un remplissage incorrect d'une cavité (3.1) de la bande de triage (2) est détecté par le dispositif de capteur (9), une ouverture du volet de séparation (7) se produise jusqu'à ce que le nombre des cavités (3) ayant passé devant le volet de séparation (7) corresponde au nombre des boutons (6) d'un ruban d'alvéoles à remplir de la matière de remplissage (4) provenant de la cavité remplie de manière incorrecte (3.1), qui doit être séparé de la ligne d'alvéoles (5).

2. Dispositif selon la revendication 1, **caractérisé en ce que** le volet de séparation (7), dans l'état fermé, recouvre une rainure de séparation (8) s'étendant transversalement à la direction de transport de la bande de triage (2).

3. Dispositif selon la revendication 1 ou 2, **caractérisé en ce que** le volet de séparation (7) est accouplé à un cylindre d'entraînement (15) et est déplacé dans la direction de transport de la bande de triage (2) lors de son mouvement d'ouverture et de fermeture.

4. Dispositif selon l'une quelconque des revendications 1 à 3, **caractérisé en ce que** le dispositif de capteur est réalisé sous forme de dispositif de capteur optique (9), en particulier sous forme de caméra.

5. Dispositif selon l'une quelconque des revendications 1 à 4, **caractérisé en ce que** l'on associe à plusieurs voies parallèles (26, 27, 28) de la bande de triage (2) à chaque fois un volet de séparation (7) pouvant être commandé séparément.

6. Dispositif selon l'une quelconque des revendications 1 à 5, **caractérisé en ce que** la bande de triage (2) est réalisée sous forme de bande sans fin tournant autour de plusieurs poulies de renvoi (12, 13, 14).

7. Dispositif selon l'une quelconque des revendications 1 à 6, **caractérisé en ce que** la bande de triage (2) est formée d'un matériau thermoformable.
